# EUROPÄISCHE PATENTSCHRIFT

(11) **EP 1 124 238 B1**
(45) Veröffentlichungstag und Bekanntmachung des Hinweises auf die Patenterteilung: **16.02.2005**
(21) Anmeldenummer: 00128042.9
(22) Anmeldetag: 21.12.2000
(51) Int. Cl.: H01C 1/14, H01C 1/144

(54) **Verfahren zum Verbinden von Kontaktflächen elektrischer Bauelemente-Rohlinge**
Process for connecting contact areas of electric component blanks
Procédé pour connecter des surfaces de contact de composants electriques bruts

(30) Priorität: 07.02.2000 DE 10005095
(43) Veröffentlichungstag der Anmeldung: 16.08.2001
(73) Patentinhaber: Heraeus Electro-Nite International N.V., 3530 Houthalen (BE)
(72) Erfinder: Lotz, Armin, 63571 Gelnhausen (DE); Ullrich, Karlheinz, Dr., 64823 Gross-Umstadt (DE); Wienand, Karlheinz, Dr., 63741 Aschaffenburg (DE)
(74) Vertreter: Kühn, Hans-Christian

(56) Entgegenhaltungen:
- DE-A- 2 917 110
- DE-A- 4 004 997
- DE-U- 8 913 803
- DE-U- 9 102 576

## Beschreibung

Die Erfindung betrifft ein Verfahren zum Verbinden von Kontaktflächen elektrischer Bauelement-Rohlinge, insbesondere von Kontaktflächen auf Substraten mit elektrisch isolierender Oberfläche und darauf befindlichem Schichtwiderstand, mit wenigstens zwei metallischen, langgestreckten Anschlussleitern eines Anschlussleiter-Rohlings, die zunächst durch wenigstens zwei im Abstand zueinander angeordnete Querstege im Anschlussleiter-Rohling mechanisch miteinander verbunden sind, sowie eine Vorrichtung zur Durchführung des Verfahrens.

Als Bauelement-Rohlinge werden sowohl Einzel-Typen von Halbzeugen für Bauelemente als auch zusammenhängende Mehrfach-Typen von Halbzeugen für Bauelemente bezeichnet, die nach ihrer Verbindung mit Anschlussleitern zu diskreten Bauelementen vereinzelt werden; die letztgenannten werden auch als Bauelement-Mehrfach-Rohlinge (Nutzen) bezeichnet.

Aus dem deutschen Gebrauchsmuster G 89 13 803.1 U1 ist ein Widerstandsthermometer zur Messung der Oberflächentemperatur mit einem Metallschichttemperatursensor bekannt, der in einem Plastikgehäuse elektronischer Leistungsbauelemente mit Kühlfläche angeordnet ist. Der als Kühlung des elektronischen Bauelements ausgebildete und mit einer Bohrung versehene Anschluss bildet den Träger des Metallschichttemperatursensors, wobei die Anschlussflächen des Metallschichttemperatursensors durch Bonddrähte mit den für das elektronische Leistungsbauelement vorgesehenen Anschlüssen verbunden sind. Das Gehäuse ist durch die Metallfläche des als Träger benutzten Anschlusses und die den Metallschichttemperatursensor und die Kontaktstellen der Bonddrähte mit den nach außen geführten Anschlüssen umgebende Plastikumfüllung begrenzt. Die zwischen Anschlussflächen des Sensors und Kontaktstellen der Anschlüsse befindlichen Bonddrähte bestehen vorzugsweise aus Gold, Silber, Platin oder Aluminium und sind vorzugsweise durch Thermokompressionsbondung mit Anschlussflächen und Kontaktstellen elektrisch leitend verbunden. Als problematisch erweist sich bei der Verbindung mittels Bonddrähte die verhältnismäßig komplizierte Fertigungstechnik, da hier neben dem Aufkleben des Sensorelements auf einen Anschluss auch die zusätzliche Kontaktierung zwischen Anschlussflächen und Kontaktstellen erforderlich ist; weiterhin ist die Temperaturbeständigkeit bei höheren Temperaturen als problematisch anzusehen.

Aufgabe der Erfindung ist es, kostengünstig Anschlussdrähte oder Bänder auf Bondpads zu fügen, die eine elektrische und mechanisch feste Verbindung zum Sensorelement herstellen, wobei eine Korrosionsfestigkeit bis zu 750°C gegeben ist.

Die Aufgabe wird verfahrensgemäß dadurch gelöst, dass in einem ersten Schritt zur Herstellung eines Anschlussleiter-Rohlings in einem zusammenhängenden Metallblech Öffnungen gebildet werden, die an die späteren Querstege und Anschlussleiter des Anschlussleiter-Rohlings angrenzen, wobei in einem zweiten Schritt der Anschlussleiter-Rohling in eine Kassette eingebracht und arretiert wird, dass einer der Querstege aus der Kassette (bzw. Kassetten-Maul) ragt und in einem dritten Schritt so abgetrennt wird, dass freie Enden von parallel verlaufenden Anschlussleitern aus der Kassette (bzw Kassetten-Maul) ragen, dass in einem vierten Schritt die Kassette in eine Bond- oder Schweiß-Vorrichtung so eingebracht wird, dass die freien Enden der Anschlussleiter jeweils mit Kontaktflächen wenigstens eines Bauelement-Rohlings oder Bauelement-Mehrfach-Rohlings in Deckung gebracht und durch einen temperaturunterstützten Bond-Vorgang oder durch Schweißen miteinander verbunden werden.

Als vorteilhaft erweist es sich, dass nach dem erfindungsgemäßen Verfahren Sensorelemente (bzw. deren Kontaktflächen) sowohl als Einzel-Typen als auch als Bauelement- Mehrfach-Rohlinge mit entsprechenden Anschlussleitern versehen werden können, wobei eine weitgehend automatisierte Herstellung und Weiterverarbeitung möglich ist.

Vorteilhafte Ausgestaltungen des erfindungsgemäßen Verfahrens Lösung sind in den Ansprüchen 2 bis 10 angegeben.

In einer bevorzugten Ausgestaltung des Verfahrens werden im ersten Schritt langgestreckte, spaltförmige Öffnungen für den Anschlussleiter-Rohling aus dem Metallblech geätzt.

In einer weiteren Ausgestaltung des Verfahrens werden im ersten Schritt langgestreckte, spaltförmige Öffnungen für den Anschlussleiter-Rohling aus dem Metallblech gestanzt.

Weiterhin ist es vorteilhafterweise auch möglich, die langgestreckten, spaltförmigen Öffnungen für den Anschlussleiter-Rohling aus dem Metallblech durch Laserstrahl oder Wasserstrahl bzw. eine Kombination daraus zu schneiden.

Vorzugsweise werden im ersten Schritt gleichzeitig Öffnungen zur Arretierung des Anschlussleiter-Rohlings in der Kassette sowie Sollbruchstellen für die weitere Verarbeitung gebildet.

In einer bevorzugten Ausgestaltung des Verfahrens wird im dritten Schritt der Quersteg durch mechanische Belastung von Sollbruchstellen bzw. Sollbruch-Linien im Anschlussleiter-Rohling abgetrennt.

Im vierten Schritt des Verfahrens werden vorteilhafterweise die freien Enden des Anschlussleiter-Rohlings zusammen mit Kontaktflächen eines Einzel-Typen-Rohlings oder eines mit Sollbruchstellen für die Vereinzelung von Rohlingen versehenen Mehrfach-Typen-Rohlings in Deckung gebracht und gebondet oder verschweißt, wobei darauffolgend der Mehrfach-Typen-Rohling in einzelne Rohlinge aufgeteilt wird; dabei werden vorteilhafterweise die freien Enden der Anschlussleiter mit den Kontaktflächen bzw. Bondpads der Bauelemente durch Thermokompressionsbonden oder Schweißen miteinander verbunden; im Anschluss an den vierten Schritt wird der zweite Quersteg vom Anschlussleiter-Rohling abgetrennt, so dass einzelne Bauelemente entstehen.

Als besonders vorteilhaft erweist sich das erfindungsgemäße Verfahren im Hinblick auf eine automatisierte Verarbeitung bzw. Weiterverarbeitung für große Stückzahlen; insbesondere bei Herstellung und Fügung der bandförmigen Anschlussleiter für Bauelement-Mehrfach-Rohlinge (Parallelfertigung im Nutzen) ist eine erhebliche Kosteneffizienz zu erzielen, da ein Anschlussleiter-Rohling als sogenanntes "Multibandätiteil" bzw. "Leadframe" auf eine komplette Reihe von einzelnen Bauelement-Rohlingen bzw. auf einen Bauelement-Mehrfach-Rohling gefügt wird.

Die Aufgabe wird vorrichtungsgemäß dadurch gelöst, dass zur Aufnahme des nach dem ersten Schritt hergestellten Anschlussleiter-Rohlings eine Unterteil und Oberteil aufweisende Kassette mit einer ebenen Auflagefläche für den Anschlussleiter-Rohling vorgesehen ist, wobei wenigstens aus der Ebene der Auflagefläche Erhebungen oder Stifte zwecks Ausrichtung des Anschlussleiter-Rohlings mittels darin befindlicher Öffnungen zwecks Arretierung herausragen, wobei zur formschlüssigen Arretierung das Kassetten-Oberteil den Erhebungen entsprechende Ausnehmungen vorgesehen sind.

Als besonders vorteilhaft erweist es sich, dass mit Hilfe der Vorrichtung eine exakte Positionierung und Dimensionierung durch Anschlagelemente und Abkantungselemente möglich ist; auf diese Weise wird eine Lageungenauigkeit des Anschlussleiter-Rohlings vermieden.

Vorteilhafte Ausgestaltungen der erfindungsgemäßen Vorrichtung sind in den Ansprüchen 12 bis 14 angegeben.

In einer bevorzugten Ausgestaltung der Vorrichtung weist eine Trennvorrichtung eine Aufnahmeeinrichtung für die Kassette zwecks definiertem Abtrennen eines ersten, aus einem ersten Ende der Kassette herausragenden Querstegs auf, wobei ein Trennstempel als Abkanthilfe vorgesehen ist, dessen Bewegungsbahn die ebene Auflagefläche unter einem Winkel von 85 bis 95° schneidet; vorteilhafterweise schneidet die Ebene der Bewegungsbahn des Trennstempels den Anschlussleiter-Rohling im Bereich einer Sollbruchstelle (oder Sollbruch-Linie).

Weiterhin weist die Vorrichtung in einer bevorzugten Ausgestaltung zur Durchführung des vierten Schritts eine Bondvorrichtung oder Schweißvorrichtung mit einer Einrichtung zur formschlüssigen Aufnahme der Kassette auf, wobei die Kassette mit ihrem ersten Ende zu einem Heiztisch benachbart einsetzbar ist und der Heiztisch eine Auflagefläche für Bauelement-Rohlinge oder einen Mehrfach-Bauelement-Rohling aufweist.

Als Werkstoff für den Anschlussleiter wird vorzugsweise Nickel oder eine Nickel-Basis-Legierung eingesetzt; weiterhin ist es möglich Edelstahl und Silber, bzw. eine Silber-Basis-Legierung für den Anschlussleiter einzusetzen. Die Dicke des Anschlussleiter-Rohlings liegt im Bereich von 0,05 bis 0,6 mm, vorzugsweise bei 0,15 bis 0,25 mm.

Im folgenden ist der Gegenstand der Erfindung anhand der Figuren 1a, 1b, 2a, 2b, 3a, 3b und 4 näher erläutert.

Figur 1a zeigt einen Anschluss- Leiter-Rohling zusammen mit einem Bauelemente-Rohling, während in Figur 1b eine Vergrößerung des Bauelemente-Rohlings dargestellt ist.

Figur 2a zeigt die Seitenansicht einer Kassette mit Ober- und Unterteil einschließlich Anschlussleiter-Rohling, wobei das Unterteil gemäß Figur 2b mit Erhebungen zur Arretierung des Anschluss-Leiter-Rohlings versehen ist.

Figur 3a zeigt eine Trennvorrichtung (26) mit Aufnahme einrichtung (27) für die Kassette (18) zwecks definiertem Abtiermen eines ersten, aus einem ersten Ende (29) der Kassette (18) herausragenden Querstegs (6), wobei durch Abtrennung freie aus dem Kassettenmaul (19) ragende Enden (29) von einzelnen Anschlussleitem gebildet werden; Figur 3b zeigt eine Draufsicht; die Kassette (18) wird dabei in einer Ausnehmung der Trennvorrichtung (26) mit seitlichen Abstützelementen formschlüssig gehalten.

Figur 4 zeigt eine Bondvorrichtung.

Gemäß Figur 1a weist der Anschlussleiter-Rohling 1 eine Vielzahl von metallischen, langgestreckten Anschlussleitern 2 auf, die durch Ätzen, Stanzen oder Schneiden aus einem Metallblech 3 gebildet sind, wobei langgestreckte, spaltförmige Öffnungen 4 erkennbar sind; die Anschlussleiter 2 sind durch jeweils einen ersten Quersteg 6 und einen zweiten Quersteg 7 miteinander verbunden. Senkrecht zur Achse der langgestreckten Anschlussleiter 2 verläuft eine Sollbruchlinie 8, entlang derer der erste Quersteg 6 von den einzelnen Anschlussleitern 2 des Anschlussleiter-Rohlings 1 so abgetrennt wird, dass freie Enden 9 der Anschlussleiter 2 vorliegen, wie sie nachfolgend anhand Figur 4 gezeigt sind.

Weiterhin ist in Figur 1a ein Bauelement-Mehrfach-Rohling 11 erkennbar, dessen Kontaktfelder 12 den gleichen Abstand zueinander aufweisen, wie die Anschlussleiter 2 des Anschlussleiter-Rohlings.

In Figur 1b ist der Bauelement-Mehrfach-Rohling 11 vergrößert dargestellt, so dass dessen Substrat 13, die Kontaktfelder 12 und Sollbruchstellen 14 deutlicher erkennbar sind.

Der Anschlussleiter-Rohling 1 wird gemäß Figur 2a in eine aus Unter- und Oberteil 16, 17 bestehende Kassette 18 so eingespannt, dass der erste Quersteg 6 und die Sollbruchlinie 8 aus einem Maul 19 der Kassette herausragen.

Figur 2b zeigt in einer Draufsicht das Kassetten-Unterteil 16 mit einer weitgehend ebenen Auflagefläche 21 mit Erhebungen und Stiften 23 zur Arretierung des einzubringenden Anschlussleiter-Rohlings 1 (einschließlich des Rohlings selbst).

Gemäß Figur 2b ruht der Anschlussleiter-Rohling 1 mit seinen Anschlussleitern 2 auf einer Reihe von Erhebungen 22 des Unterteils 16 der Kassette, wobei die Erhebungen 22 sich durch die langgestreckten, spaltförmigen Öffnungen 4 des Rohlings erstrecken; auf diese Weise ist eine Arretierung des Anschlussleiter-Rohlings 1 gegen seitliche Verschiebung gewährleistet. Wieiterhin weist der zweite Quersteg 7 wenigstens zwei Öffnungen 24 auf, in die mit dem Unterteil 16 der Kassette fest verbundene Stifte 23 gemäß Figur 2a eingreifen; auf diese Weise wird der Anschlussleiter-Rohling 1 gegen Längsverschiebung und gegen seitliche Verdrehung geschützt.

Die eigentliche Trennvorrichtung 26 mit Aufnahme der Kassette 18 ist anhand der Figuren 3a, 3b näher erläutert, wonach gemäß Figur 2a die Sollbruchstelle 8 des Anschlussleiter-Rohlings 1 außerhalb des Kassettenmauls 19 liegt bzw. aus Kassettenmaul 19 herausragt und die Abkantung des ersten Quersteges 6 so erfolgt, dass die freien Enden 9 nach dem Abkantvorgang geringfügig aus der Kassette 18 herausragen (s. Figur 4).

Gemäß Figur 4 wird Kassette 18 mit dem Anschlussleiter-Rohling 1 nach dem Abkantvorgang in eine Aufnahme der Bond- bzw. Schweiß-Vorrichtung 31 eingesetzt, wobei die aus Kassetten-Maul 19 herausragenden freien Enden 9 auf Kontaktflächen 12 von Bauelement-Rohlingen, bzw. Bauelement-Mehrfachrohlingen 11 (gemäß Figur 1a,1b) so positioniert werden, dass die freien Enden 9 die jeweiligen Kontaktflächen 12 abdecken. Die Bauelement-Rohlinge bzw. Bauelement-Mehrfachrohlinge 11 befinden sich dabei auf einer Auflagefläche (33) eines Heiztisches 32 der Bond- bzw. Schweiß-Vorrichtung 31, wodurch es möglich ist, die freien Enden 9 des Anschlussleiter-Rohlings 1 mit den Kontaktflächen 12 mit Hilfe eines absenkbaren Bond- bzw. Schweiß-Kopfes 34 in einer Thermokompressionsbondung bzw. Verschweißung miteinander elektrisch und mechanisch fest zu verbinden. Nach dem Bond- bzw. Schweiß-Vorgang ist somit der Bauelement-Rohling bzw. Bauelement-Mehrfachrohling 11 an einem Ende mit dem Anschlussleiter-Rohling 1 verbunden, welcher an seinem anderen Ende durch den zweiten Quersteg 7 mit seinen Anschlussleitem 2 zusammen gehalten wird.

In einem weiteren Verfahrensschritt erfolgt anschließend die Aufteilung in Einzelelemente, in dem im Falle eines Bauelement-Mehrfachrohlings 11 diese an ihren parallel zu den entlang der Achsen der Anschlussleiter 2 verlaufenden Sollbruchstellen 14 (Figur 1b) vereinzelt werden, wobei Quersteg 7 durch einen weiteren Abkantvorgang oder Schneidvorgang von Anschlussleiter-Rohling 1 abgetrennt wird, so dass vereinzelte Bauelement-Rohlinge vorliegen, die dann jeweils mit zwei oder auch mehr Anschlussleitern 2 verbunden sind.

## Patentansprüche

1. Verfahren zum Verbinden von Kontaktflächen elektrischer Bauelement-Rohlinge, insbesondere von Kontaktflächen auf Substraten mit elektrisch isolierender Oberfläche und darauf befindlichem Schichtwiderstand, mit wenigstens zwei metallischen, langgestreckten Anschlussleitern eines Anschlussleiter-Rohlings, die zunächst durch wenigstens zwei im Abstand zueinander angeordnete Querstege im Anschlussleiter-Rohling (1) mechanisch miteinander verbunden sind, **dadurch gekennzeichnet, dass** in einem ersten Schritt zur Herstellung des Anschlussleiter-Rohlings (1) in einem zusammenhängenden Metallblech (3) Öffnungen (4) gebildet werden, die an die späteren Querstege und Anschlussleiter des Anschlussleiter-Rohlings (1) angrenzen, dass in einem zweiten Schritt der Anschlussleiter-Rohling (1) in eine Kassette (18) eingebracht und arretiert wird, dass einer der Querstege (6,7) aus der Kassette (18) ragt und in einem dritten Schritt so abgetrennt wird, dass freie Enden (9) von parallel verlaufenden Anschlussleitem aus der Kassette (18) ragen, dass in einem vierten Schritt die Kassette (18) in eine Bond- oder Schweiß-Vorrichtung (31) so eingebracht wird, dass die freien Enden (9) der Anschlussleiter jeweils mit Kontaktflächen wenigstens eines Bauelement-Rohlings oder Bauelement-Mehrfach-Rohlings (11) in Deckung gebracht und durch einen Bond-Vorgang oder durch Schweißen miteinander verbunden werden.

2. Verfahren nach Anspruch 1, **dadurch gekennzeichnet, dass** im ersten Schritt langgestreckte, spaltförmige Öffnungen (4) für den Anschlussleiter-Rohling (1) aus dem Metallblech (3) geätzt werden.

3. Verfahren nach Anspruch 1, **dadurch gekennzeichnet, dass** im ersten Schritt langgestreckte, spaltförmige Öffnungen (4) für den Anschlussleiter-Rohling (1) aus dem Metallblech (3) gestanzt werden.

4. Verfahren nach Anspruch 1, **dadurch gekennzeichnet, dass** im ersten Schritt langgestreckte, spaltförmige Öffnungen (4) für den Anschlussleiter-Rohling (1) durch einen Laserstrahl aus dem Metallblech (3) geschnitten werden.

5. Verfahren nach Anspruch 1 oder 4, **dadurch gekennzeichnet, dass** im ersten Schritt langgestreckte, spaltförmige Öffnungen (4) durch einen Hochdruck-Wasserstrahl aus dem Metallblech (3), geschnitten werden.

6. Verfahren nach einem der Ansprüche 1 bis 5, **dadurch gekennzeichnet, dass** im ersten Schritt gleichzeitig Öffnungen (24) zur Arretierung des Anschlussleiter-Rohlings (1) in der Kassette sowie Sollbruchstellen (8) für die weitere Verarbeitung gebildet werden.

7. Verfahren nach einem der Ansprüche 1 bis 6, **dadurch gekennzeichnet, dass** im dritten Schritt der Quersteg durch mechanische Belastung von Sollbruchstellen (8) im Anschlussleiter-Rohling (1) abgetrennt wird.

8. Verfahren nach einem der Ansprüche 1 bis 7, **dadurch gekennzeichnet, dass** im vierten Schritt die freien Enden (9) der Anschlussleiter (2) zusammen mit Kontaktflächen eines mit Sollbruchstellen (8) für die Vereinzelung von Rohlingen versehenen Mehrfachrohlings in Deckung gebracht und gebondet oder verschweißt werden, wobei darauffolgend der Mehrfachrohling in einzelne Rohlinge aufgeteilt wird.

9. Verfahren nach einem der Ansprüche 1 bis 8, **dadurch gekennzeichnet, dass** im vierten Schritt die freien Enden (9) der Anschlussleiter mit den Kontaktflächen (12) der Bauelemente (13) durch Thermokompressionsbonden oder Schweißen miteinander verbunden werden.

10. Verfahren nach einem der Ansprüche 1 bis 9, **dadurch gekennzeichnet, dass** im Anschluss an den vierten Schritt der zweite Quersteg (6,7) vom Anschlussleiter-Rohling (1) abgetrennt wird.

11. Vorrichtung zur Durchführung des Verfahrens nach einem der Ansprüche 1 bis 10, **dadurch gekennzeichnet, dass** zur Aufnahme des nach dem ersten Schritt hergestellten Anschlussleiter-Rohlings (1) eine Unterteil (16) und Oberteil (17) aufweisende Kassette (18) mit einer ebenen Auflagefläche (21) für den Anschlussleiter-Rohling (1) vorgesehen ist, wobei wenigstens aus der Ebene der Auflagefläche (21) Erhebungen (22) und/oder Stifte (23) zwecks Ausrichtung des Anschlussleiter-Rohlings (1) mittels darin befindlicher Öffnungen (24) zur Arretierung herausragen, wobei zur formschlüssigen Arretierung das Kassetten-Oberteil (17) den Erhebungen (22) entsprechende Ausnehmungen aufweist.

12. Vorrichtung nach Anspruch 11, **dadurch gekennzeichnet, dass** eine Trennvorrichtung (26) eine Aufnahmeeinrichtung (27) für die Kassette (18) zwecks definiertem Abtrennen eines ersten, aus einem ersten Ende (29) der Kassette (18) herausragenden Querstegs (6) aufweist, wobei ein Trennstempel als Abkanthilfe vorgesehen ist, dessen Bewegungsbahn die ebene Auflagefläche unter einem Winkel von 85 bis 95° schneidet.

13. Vorrichtung nach Anspruch 12, **dadurch gekennzeichnet, dass** die Ebene der Bewegungsbahn des Trennstempels den Anschlussleiter-Rohling (1) im Bereich einer Sollbruchlinie (8) schneidet.

14. Vorrichtung nach einem der Ansprüche 9 bis 13, **dadurch gekennzeichnet, dass** zur Durchführung des vierten Schritts eine Bondvorrichtung oder Schweißvorrichtung (31) mit einer Einrichtung zur formschlüssigen Aufnahme der Kassette (18) vorgesehen ist, wobei die Kassette (18) mit ihrem ersten Ende (29) zu einem Heiztisch (32) benachbart einsetzbar ist und der Heiztisch eine Auflagefläche (33) für Bauelement-Rohlinge oder einen Mehrfach-Bauelement-Rohling (11) aufweist.

## Claims

1. Process for joining contact faces of electrical component blanks, particularly contact faces on substrates with an electrically insulating surface and a film resistor placed thereon, with at least two elongated metal connection conductors of a connection-conductor blank which initially are mechanically joined to each other in the connection-conductor blank (1) by at least two spaced-apart transverse ligaments, **characterized in that** in a first step in the manufacture of the connection-conductor blank (1), openings (4) which adjoin the subsequent transverse ligaments and connection conductors of the connection-conductor blank (1) are made in a coherent metal sheet (3), **in that** in a second step the connection-conductor blank (1) is placed and locked in a cassette (18), **in that** one of the transverse ligaments (6, 7) sticks out of the cassette (18) and in a third step is parted off so that free ends (9) of parallel connection conductors stick out of the cassette (18), and **in that** in a fourth step the cassette (18) is placed in a bonding or welding jig (31) so that the free ends (9) of the connection conductors are severally brought into register with contact faces of at least one component blank or multiple component blank (11) and are joined to each other by a bonding process or by welding.

2. Process according to Claim 1, **characterized in that** in the first step, elongated slit openings (4) for the connection-conductor blank (1) are etched from the metal sheet (3).

3. Process according to Claim 1, **characterized in that** in the first step, elongated slit openings (4) for the connection-conductor blank (1) are punched from the metal sheet (3).

4. Process according to Claim 1, **characterized in that** in the first step, elongated slit openings (4) for the connection-conductor blank (1) are cut from the metal sheet (3) with a laser beam.

5. Process according to Claim 1 or Claim 4, **characterized in that** in the first step, elongated slit openings (4) are cut from the metal sheet (3) with a high-pressure water-jet.

6. Process according to any one of Claims 1 to 5, **characterized in that** in the first step, openings (24) for locking the connection-conductor blank (1) in the cassette and predetermined breaking points (8) for further processing are simultaneously made.

7. Process according to any one of Claims 1 to 6, **characterized in that** in the third step, the transverse ligament is parted off by mechanical loading of predetermined breaking points (8) in the connection-conductor blank (1).

8. Process according to any one of Claims 1 to 7, **characterized in that** in the fourth step, the free ends (9) of the connection conductors (2) are brought into register with contact faces of a multiple blank provided with predetermined breaking points (8) for separation of individual blanks, and are bonded or welded, after which the multiple blank is divided up into individual blanks.

9. Process according to any one of Claims 1 to 8, **characterized in that** in the fourth step, the free ends (9) of the connection conductors and the contact faces (12) of the components (13) are joined to each other by thermocompression bonding or welding.

10. Process according to any one of Claims 1 to 9, **characterized in that** after the fourth step, the second transverse ligament (6, 7) is parted off from the connection-conductor blank (1).

11. Apparatus for carrying out the process according to any one of Claims 1 to 10, **characterized in that** a cassette (18) comprising a lower part (16) and an upper part (17) and having a flat supporting surface (21) for the connection-conductor blank (1) is provided to hold the connection-conductor blank (1) produced after the first step, with raised areas (22) and/or pegs (23) projecting at least out of the plane of the supporting surface (21) in order that the connection-conductor blank (1) can be positioned by openings (24) therein, the upper part (17) of the cassette having recesses matching the raised areas (22) to provide positive locking.

12. Apparatus according to Claim 11, **characterized in that** a parting jig (26) comprises a holder device (27) for the cassette (18) for defined parting-off of a first transverse ligament (6) sticking out of a first end (29) of the cassette (18), a parting punch being provided as parting-off tool, whose motion path cuts the plane of the supporting surface at an angle of 85 to 95 °.

13. Apparatus according to Claim 12, **characterized in that** the plane of the motion path of the parting punch cuts the connection-conductor blank (1) in the region of a predetermined breaking line (8).

14. Apparatus according to any one of Claims 9 to 13, **characterized in that** a bonding or welding jig (31) with a device for positively seating the cassette (18) is provided to carry out the fourth step, the cassette (18) being insertable with its first end (29) adjacent to a heating stage (32) and the heating stage having a seating surface (33) for component blanks or for a multiple component blank (11).

## Revendications

1. Procédé en vue de la liaison de surfaces de contact d'ébauches de composant électriques, en particulier de surfaces de contact sur des substrats avec une surface supérieure électriquement isolante et une résistance à couche se trouvant au-dessus, avec au moins deux conducteurs de connexion allongés métalliques d'une ébauche de conducteur de connexion, qui sont connectés l'un avec l'autre mécaniquement d'abord par au moins deux entretoises disposées à distance l'une de l'autre dans l'ébauche de conducteur de connexion (1), **caractérisé en ce que** lors d'une première étape, en vue de la fabrication de l'ébauche du conducteur de connexion (1) dans une tôle métallique continue (3), des ouvertures (4) sont formées, qui sont contiguës aux entretoises et au conducteur de connexion ultérieurs de l'ébauche de conducteur de connexion (1), **en ce que** lors d'une seconde étape, l'ébauche de conducteur de connexion (1) est introduit et arrêté dans une cassette (18), **en ce qu'**une des entretoises (6, 7) fait saillie de la cassette (18) et au lors d'une troisième étape est détachée de sorte les extrémités libres (9) des conducteurs de connexion s'étendant parallèlement font saillie de la cassette (18), **en ce que** lors d'une quatrième étape, la cassette (18) est introduite dans un dispositif de liaison ou de soudure (31) de sorte que les extrémités libres (9) du conducteur de connexion sont amenées à couvert avec les surfaces de contact d'au moins une ébauche de composant ou une ébauche à plusieurs composants (11) et sont reliées entre elles par un procédé de liaison ou par soudure.

2. Procédé selon la revendication 1, **caractérisé en ce que** lors de la première étape des ouvertures en forme de fentes allongées (4) sont gravées pour l'ébauche de conducteur de connexion (1) à partir de la tôle métallique (3).

3. Procédé selon la revendication 1, **caractérisé en ce que** lors de la première étape, des ouvertures en forme de fentes allongées (4) sont découpées pour l'ébauche de conducteur de connexion (1) à partir de la tôle métallique (3).

4. Procédé selon la revendication 1, **caractérisé en ce que** lors de la première étape, des ouvertures en forme de fentes allongées (4) sont découpées pour l'ébauche de conducteur de connexion (1) à partir de la tôle métallique (3) par un faisceau laser.

5. Procédé selon la revendication 1, **caractérisé en ce que** lors de la première étape, des ouvertures en forme de fentes allongées (4) sont découpées par un jet d'eau à haute pression à partir de la tôle métallique (3).

6. Procédé selon l'une des revendications 1 à 5, **caractérisé en ce que** lors de la première étape, simultanément, des ouvertures (24) en vue de l'arrêt de l'ébauche du conducteur de connexion (1) dans la cassette sont formées ainsi que des points de rupture (8) pour l'autre réalisation.

7. Procédé selon l'une des revendications 1 à 6, **caractérisé en ce que** lors de la troisième étape, l'entretoise est séparée par sollicitation mécanique des points de rupture (8) dans l'ébauche de conducteur de connexion.

8. Procédé selon l'une des revendications 1 à 7, **caractérisé en ce que** lors de la quatrième étape, les extrémités libres (9) du conducteur de connexion (2) conjointement avec les surfaces de contact d'un des points de rupture (18) sont amenées à couvert pour l'isolation d'ébauches d'une ébauche multiple prévue et sont liées ou soudées, où par la suite l'ébauche multiple est divisée en ébauches uniques.

9. Procédé selon l'une des revendications 1 à 8, **caractérisé en ce que** lors de la quatrième étape, les extrémités libres (9) du conducteur de connexion sont réunies avec les surfaces de contact (12) des composants (13) par liaison par thermocompression ou soudure les unes aux autres.

10. Procédé selon l'une des revendications 1 à 9, **caractérisé en ce que** lors de la connexion au cours de la quatrième étape, la seconde entretoise (6, 7) est séparée de l'ébauche de conducteur de connexion (1).

11. Dispositif en vue de l'application du procédé selon l'une des revendications 1 à 10, **caractérisé en ce que**, en vue de la réception de l'ébauche du conducteur de connexion (1) fabriqué selon la première étape, est prévue une cassette (18) présentant une partie inférieure (16) et une partie supérieure (17) avec une surface portante plane (21) pour l'ébauche du conducteur de connexion (1), ou au moins sur le plan de la surface portante (21), des bosses (22) et/ou des pointes (23) font saillie en vue du cadrage de l'ébauche de conducteur de connexion (1) au moyen des ouvertures (24) se trouvant à l'intérieur en vue de l'arrêt, où, en vue de l'arrêt mécanique, la partie supérieure (17) de la cassette présente des trous correspondant aux bosses (22).

12. Dispositif selon la revendication 11, **caractérisé en ce qu'**un dispositif de séparation présente un mécanisme de réception (27) pour la cassette (18) en vue d'une séparation définie d'une première entretoise (6) faisant saillie d'une première extrémité (29) de la cassette (18), où un poinçon de séparation est prévu en tant qu'aide au chanfreinage, dont la trajectoire coupe la surface portante plane selon un angle de 85 à 95°.

13. Dispositif selon la revendication 12, **caractérisé en ce que** le plan de la trajectoire du poinçon de séparation coupe l'ébauche de conducteur de connexion (1) dans la zone d'une ligne de rupture (8).

14. Dispositif selon l'une des revendications 9 à 13, **caractérisé en ce que**, en vue de la réalisation de la quatrième étape, un dispositif de liaison ou un dispositif de soudure (31) est prévu avec un mécanisme en vue de la réception mécanique de la cassette (18), où la cassette (18) est insérable avec sa première extrémité (29) adjacente à une plaque chauffante (32) et la plaque chauffante présente une surface portante (33) pour les ébauches du composant ou une ébauche de composants multiples (11).
